# EUROPÄISCHE PATENTSCHRIFT

(11) **EP 0 235 771 B1**
(45) Veröffentlichungstag und Bekanntmachung des Hinweises auf die Patenterteilung: **25.07.1990**
(21) Anmeldenummer: 87102870.0
(22) Anmeldetag: 28.02.1987
(51) Int. Cl.: G03G 15/28

(54) **Vorrichtung zum Aufladen, Belichten und Entwickeln von lichtempfindlichem Aufzeichnungsmaterial**
Device for charging, exposing and developing a light-sensitive recording material
Dispositif pour charger, exposer et développer un matériel d'enregistrement sensible à la lumière

(30) Priorität: 05.03.1986 DE 3607124
(43) Veröffentlichungstag der Anmeldung: 09.09.1987
(73) Patentinhaber: HOECHST AKTIENGESELLSCHAFT, 65926 Frankfurt am Main (DE)
(72) Erfinder: Sader, Georg, D-6274 Hünstetten-Bechtheim (DE)

(56) Entgegenhaltungen:
- DE-A- 2 421 661
- DE-A- 3 047 205
- JP-A-60 256 183
- US-A- 3 964 828
- PATENT ABSTRACTS OF JAPAN, Band 9, Nr. 90 (P-350)[1813], 19. April 1985; & JP-A-59 218 473 (NEC HOME ELECTRONICS K.K.) 08-12-1984

## Beschreibung

Die Erfindung betrifft eine Vorrichtung zum Aufladen, Belichten und Entwickeln von lichtempfindlichem Aufzeichnungsmaterial, mit einer Auflade-, Belichtungs- und Entwicklungseinrichtung für Trocken- oder Flüssigtoner, von denen die Auflade- und die Entwicklungseinrichtung über das Aufzeichnungsmaterial verfahrbar sind, wobei die Aufladeeinrichtung und die Entwicklungseinrichtung in einer gemeinsamen Ebene parallel zu dem Aufzeichnungsmaterial und zueinander im Abstand angeordnet sind.

Die Literaturstellen DE-A 2 421 661, JP-A 60 256 183, US-A 3 964 828 und DE-A 3 047 205 sowie die Patent Abstracts of Japan, Band 9, Nr. 90 (P 350) (1813), April 1985 zeigen jeweils eine Vorrichtung zum Aufladen, Belichten und Entwickeln von lichtempfindlichem Aufzeichnungsmaterial mit einem über das Aufzeichnungsmaterial verfahrbaren Wagen, der nebeneinander die Aufladeeinrichtung, einen Belichtungsschlitz und die Entwicklungseinrichtung beinhaltet, wobei die Auflade- und Entwicklungseinrichtung in einer gemeinsamen Ebene parallel zum Aufzeichnungsmaterial, und im Abstand zueinander angeordnet sind.

Die Erfindung dient zur Herstellung von Druckplatten, die zuerst aufgeladen, anschließend bildmäßig mit einer Kopiervorlage belichtet und zuletzt mit Flüssig- oder Trockentoner entwickelt werden. Von den Druckplatten wird dann die gewünschte Anzahl von Druckkopien gefertigt.

Aus der DE-B 1 597 858 ist ein elektrofotografisches Durchlaufkopiergerät für blattförmiges Aufzeichnungsmaterial bekannt, mit einer das Aufzeichnungsmaterial durch hintereinander angeordnete Behandlungseinrichtungen befördernden Transporteinrichtung, sowie mit einer Stapeleinrichtung für das Aufzeichnungsmaterial und einer Sauggreifeinrichtung zum Abheben des obersten Blattes von dem Aufzeichnungsmaterialstapel und zum Zuführen des Blattes zu der Transporteinrichtung. Diese besteht aus einem Transportwagen, an dessen Unterseite eine Unterdrucksaugeinrichtung zum Halten des Aufzeichnungsmaterials vorgesehen ist.

Aus der US-A 3,330,555 ist als Bestandteil einer pneumatischen Blattfördervorrichtung eines elektrofotografischen Kopiergeräts ein als Einschub in einer der Gerätewände ausgebildetes Blattmagazin bekannt, das, aus der Gerätewand herausgezogen, einen Schalter öffnet, der den automatischen Betriebsablauf beim Transport der Kopienblätter unterbricht. Findet keine Zufuhr von Kopienblättern zu einer Vakuumansaugplatte statt, so schaltet ein druckempfindlicher Solenoidschalter die Vakuumpumpe ab, die mit der Vakuumansaugplatte verbunden ist, wodurch der nächste Verfahrensschritt im automatischen Zyklus unterbleibt.

In der DE-B 24 62 216 ist ein Gerät zur elektrofotografischen Herstellung von Druckformen beschrieben, mit einer die einzelne Druckform von einem Stapel in einem Blattmagazin abhebenden Transportvorrichtung, die aus einem Transportwagen mit einer Unterdrucksaugeinrichtung besteht und die die Druckform zu einer Belichtungsbühne transportiert. Sobald der Transportwagen sich oberhalb der Belichtungsbühne befindet, wird er auf diese abgesenkt und die Vakuumbeaufschlagung der Unterdrucksaugeinrichtung aufgehoben, wodurch die Druckplatte freigegeben und auf die Belichtungsbühne abgesetzt wird. Die Belichtungsbühne weist eine Vakuumsaugplatte auf, die mit Unterdruck beaufschlagt wird, um die Druckplatte fest an die Belichtungsbühne anzusaugen. An der Vorderseite des Transportwagens ist eine Coronaaufladestation für die elektrostatische Aufladung der Druckplatte angeordnet, die sich über die quer zur Bewegungsrichtung verlaufende Seite des Transportwagens erstreckt. Beim Zurückfahren des Transportwagens in seine Ausgangsstellung oberhalb des Plattenmagazins wird ein Schalter betätigt, durch den die Coronaaufladestation eingeschaltet wird, die während des Zurückfahrens des Transportwagens die Druckplatte elektrostatisch auflädt. Sobald der Transportwagen seine Ausgangsstellung erreicht hat, wird die Aufladestation ausgeschaltet und die Belichtung der Druckplatte vorgenommen. Dazu wird die in den Vorlagehalter eingespannte Vorlage innerhalb der Belichtungseinrichtung durch die Strahlenquellen indirekt ausgeleuchtet. Mit Hilfe einer Abbildungseinrichtung wird die schattenfrei ausgeleuchtete Vorlage auf die Druckplatte projiziert. Nach Beendigung des Belichtungsvorgangs wird die Druckplatte, die das latente elektrostatische Bild der Vorlage auf der Oberseite trägt, in eine Entwicklungseinrichtung transportiert, in der in bekannter Weise die Entwicklung und die Fixierung des latenten elektrostatischen Bildes auf der Druckplatte mittels Flüssig- bzw. Trockentoner erfolgt.

Bei den bekannten Durchlaufkopiergeräten erfolgen die Aufladung, das Belichten und das Entwickeln der Druckplatten in voneinander getrennten Arbeitsgängen in der oben angeführten Reihenfolge, wobei auch die hierbei verwendeten Einrichtungen im allgemeinen in räumlich voneinander getrennten Baumodulen untergebracht sind. Die bekannten Durchlaufkopiergeräte sind im allgemeinen bis zu den Formaten DIN A3 und B3 ausgelegt.

Die Erfindung wird im folgenden anhand eines zeichnerisch dargestellten Ausführungsbeispiels näher beschrieben.

Es zeigen:
Figur 1 - schematisch eine Belichtungsvorrichtung, in der die erfindungsgemäße Vorrichtung ein Bestandteil ist, und
Figur 2 - in schematischer Schnittansicht die Vorrichtung nach der Erfindung.

Eine in Figur 1 schematisch dargestellte Belichtungsvorrichtung 17 umfaßt einen Leuchtkasten 15 und eine Abbildungseinrichtung, bestehend aus einer Optik 13 mit einem Objektivsystem und einer Blende 24, die zusammen in einem Belichtungsbalg 16 angeordnet sind. Im Inneren des Leuchtkastens 15 befinden sich Lichtquellen 25, beispielsweise Leuchtstoffröhren, die eine Vorlage 20 in einem Vorlagenhalter 14 ausleuchten. Bei der Vorlage 20 kann es sich beispielsweise um ein Rasterdiapositiv in der Größe DIN A4 oder DIN A3 handeln, welches durch das Objektivsystem der Optik 13 mit einer vierfachen bis etwa achtfachen Vergrößerung linear auf das Aufzeichnungsmaterial in der Vorrichtung 1 aufbelichtet wird. Die Belichtungsvorrichtung 17 ist in einen Dunkelraum 18 und einen Hellraum 26 durch den Belichtungsbalg 16 unterteilt. Im Hellraum 26 befindet sich der Leuchtkasten 15 mit dem Vorlagenhalter 14, während im Dunkelraum 18 die Vorrichtung 1 angeordnet ist. Der Belichtungsbalg 16 mit der Blende 24 und der Optik 13 ist auf einer Konsole 28 angeordnet, die längs einer Spindel 27 verfahrbar ist.

Im Dunkelraum 18 kann in dem Strahlengang ein nicht dargestellter Spiegel angeordnet werden, der die Strahlung, die von der beleuchteten Vorlage 20 durch den Belichtungsbalg 16, die Blende 24 und die Optik 13 auf die Spiegeloberfläche auftrifft, um 90 0 nach unten ablenkt. In diesem Fall ist dann die Vorrichtung 1 nicht, wie gezeichnet, senkrecht, sondern waagerecht angeordnet.

Wie aus der schematischen Darstellung der Vorrichtung 1 in Figur 2 zu erkennen ist, sind die Aufladeeinrichtung 7 und die Entwicklungseinrichtung 11 in einer gemeinsamen Ebene parallel zu dem Aufzeichnungsmaterial 3 angeordnet und weisen zueinander einen einstellbaren Abstand auf. Die Aufladeeinrichtung 7 ist ein an und für sich bekanntes Corotron, mit einem oder zwei Drähten. Die Entwicklungseinrichtung 11 arbeitet entweder mit Flüssig-oder mit Trockentoner und stellt ein gleichfalls bekanntes Bauteil dar, das weder im einzelnen dargestellt noch beschrieben wird.

Der einstellbare Abstand zwischen der Aufladeeinrichtung 7 und der Entwicklungseinrichtung 11 bildet einen Schlitz 8 für die Belichtung des Aufzeichnungsmaterials 2, bei dem es sich in erster Linie um großformatige Druckplatten handelt, wie beispielsweise ELFASOLR-Druckplatten mit Abmessungen von 1410 x 1145 mm oder größer, wie sie für die für den Plakatdruck gebräuchlichen großformatigen Druckmaschinen erforderlich sind.

An der Aufladeeinrichtung 7 und an einer Aufwickelrolle 3 ist ein erster lichtundurchlässiger Vorhang 5 befestigt. Die Aufwickelrolle 3 ist an dem einen Ende der Vorrichtung 1 angeordnet, während eine weitere Aufwickelrolle 4 am anderen Ende der Vorrichtung 1 sich befindet und mit einem zweiten lichtundurchlässigen Vorhang 6 verbunden ist, der wiederum an der Entwicklungseinrichtung 11 befestigt ist. Die Aufwickelrollen 3 und 4 ermöglichen ein Aufrollen der jeweiligen Vorhänge, die aus Folie oder einem anderen geeigneten Material bestehen.

Sowohl an der Aufladeeinrichtung 7 als auch an der Entwicklungseinrichtung 11 ist jeweils eine Schlitzblende 9 bzw. 10 angebracht, die schräg zu der Halterung 12 für die Druckplatte verläuft. Die Halterung 12 enthält eine nicht im einzelnen dargestellte Vakuumsaugplatte, die mittels Unterdruck das Aufzeichnungsmaterial 2 plan ansaugt. Die beiden Schlitzblenden 9 und 10 konvergieren in Richtung Aufzeichnungsmaterial 2.

Ein Verbindungselement 19 verbindet die Aufladeeinrichtung 7 mit der Entwicklungseinrichtung 11 im Bereich des Schlitzes 8. Der erste und der zweite Vorhang 5 bzw. 6 sind jeweils an demjenigen Ende der Auflade- und Entwicklungseinrichtung 7 bzw. 11 befestigt, das von dem Schlitz 8 weiterwegliegt. Bei dem Verbindungselement 19 handelt es sich beispielsweise um ein auf eine Rolle 21 aufwickelbares Seil. Die Rolle 21 ist nahe dem einen Ende der Aufladeeinrichtung 7 angebracht und kann in ihrer jeweiligen Stellung festgelegt werden. Das andere Ende des Verbindungselements 19 ist fest mit der Entwicklungseinrichtung 11 verbunden. Der Abstand bzw. die Breite des Schlitzes 8 wird mit Hilfe des Verbindungselements 19 eingestellt, indem ein kürzerer oder längerer Abschnitt des Verbindungselements 19 auf die Rolle 21 aufgewickelt wird.

In Figur 2 ist eine mittlere Lage des Schlitzes 8 gegenüber dem Aufzeichnungsmaterial 2 dargestellt. In der Ausgangslage liegt die Aufladeeinrichtung 7 dem einen Ende des Aufzeichnungsmaterials 2 gegenüber, das in unmittelbarer Nähe der Aufwickelrolle 4 liegt. Während des Aufzeichnungsvorganges werden die Aufladeeinrichtung 7 und die Entwicklungseinrichtung 11 entlang von Führungen 22,23 mit einstellbarer Geschwindigkeit verfahren. Die Führungen 22,23 können als Schienen ausgebildet sein, die sich über die Länge der Vorrichtung 1 zu beiden Seiten erstrecken und in denen nicht dargestellte Rollen der Aufladeeinrichtung 7 und der Entwicklungseinrichtung 11 abrollen.

Bei der erfindungsgemäßen Vorrichtung 1 sind grundsätzlich die Aufladeeinrichtung 7 in Gestalt eines Corotrons und die Entwicklungseinrichtung 11, die entweder mit Trockentoner oder mit Flüssigtoner arbeitet, so gegeneinander angeordnet, daß zwischen ihnen ein in seiner Breite veränderlicher Schlitz 8 besteht.

Zur Abbildung einer Vorlage auf das Aufzeichnungsmaterial 2 in Form einer Druckplatte wird die Vorrichtung 1 mit einstellbarer Geschwindigkeit über die Druckplatte hinweggeführt, wobei der erforderliche Abstand zu der Druckplatte beispielsweise durch nicht dargestellte Abstandshalter eingestellt werden kann. Das Corotron der Aufladeeinrichtung 7 lädt die lichtempfindliche Oberfläche der Druckplatte auf die erforderliche Hochspannung auf. Durch den Schlitz 8 fällt bei eingeschalteter Beleuchtung das durch das Objektivsystem der Optik hindurchtretende, von der Vorlage reflektierte bzw. durchgelassene Licht auf das Aufzeichnungsmaterial 2 auf und bewirkt an den belichteten Stellen eine Entladung der hoch aufgeladenen Oberfläche des Aufzeichnungsmaterials 2. Die Belichtungsdauer für die einzelnen Bildabschnitte ist durch die Breite des Schlitzes 8 festgelegt. Die nicht belichteten Abschnitte der Druckplatte werden durch den Toner der Entwicklungseinrichtung 11 entwickelt. Da während des gesamten Aufzeichnungsablaufs die Belichtung eingeschaltet ist, bleiben die Abschnitte des Aufzeichnungsmaterials 2, die noch nicht oder nicht mehr mit Licht beaufschlagt werden dürfen, durch den ersten und zweiten lichtundurchlässigen Vorhang 5 und 6 geschützt.

Da bei der Vorrichtung 1 die Aufladeeinrichtung 7, die Entwicklungseinrichtung 11 und der Belichtungsschlitz 8 während des gesamten Abbildungsvorgangs in fester räumlicher Beziehung zueinander stehen, ist gewährleistet, daß über die gesamte Länge des Aufzeichnungsmaterials 2 konstante Auflade-, Belichtungs- und Entwicklungsbedingungen herrschen.

## Patentansprüche

1. Vorrichtung zum Aufladen, Belichten und Entwickeln von lichtempfindlichem Aufzeichnungsmaterial, mit einer Auflade-, Belichtungs- und Entwicklungseinrichtung für Trocken- oder Flüssigtoner, von denen die Auflade- und die Entwicklungseinrichtung über das Aufzeichnungsmaterial verfahrbar sind, wobei die Aufladeeinrichtung und die Entwicklungseinrichtung in einer gemeinsamen Ebene parallel zu dem Aufzeichnungsmaterial und zueinander im Abstand angeordnet sind, dadurch gekennzeichnet, daß der Abstand zwischen der Auflade-(7) und der Entwicklungseinrichtung (11) einstellbar ist und einen Schlitz (8) für die Belichung des Aufzeichnungsmaterials bildet und daß an der Aufladeeinrichtung (7) und einer Aufwickelrolle (3) ein erster lichtundurchlässiger Vorhang (5) und an der Entwicklungseinrichtung (11) und einer weiteren Aufwickelrolle (4) ein zweiter lichtundurchlässiger Vorhang (6) angebracht sind, wobei diese beiden Vorhänge den Lichtauffall auf das Aufzeichnungsmaterial (2) außerhalb des Schlitzes (8) verhindern.

2. Vorrichtung nach Anspruch 1, dadurch gekennzeichnet, daß an der Auflade- und an der Entwicklungseinrichtung (7,11) je eine Schlitzblende (9,10) angebracht ist und daß die Schlitzblenden schräg und in Richtung Aufzeichnungsmaterial (2) konvergierend ausgerichtet sind.

3. Vorrichtung nach Anspruch 1, dadurch gekennzeichnet, daß der erste und zweite Vorhang (5,6) jeweils an demjenigen Ende der Auflade- und Entwicklungseinrichtung (7,11) befestigt sind, das von dem Schlitz (8) weiterwegliegt.

4. Vorrichtung nach Anspruch 1, dadurch gekennzeichnet, daß ein Verbindungselement (19) die Auflade- und Entwicklungseinrichtung (7,11) im Bereich des Schlitzes (8) miteinander verbindet.

5. Vorrichtung nach Anspruch 4, dadurch gekennzeichnet, daß das Verbindungselement (19) zwischen der Auflade- und der Entwicklungseinrichtung ein auf eine Rolle (21) aufwickelbares Seil ist und daß die Rolle (21) auf der Aufladeeinrichtung (7) angebracht ist.

6. Vorrichtung nach Anspruch 1, dadurch gekennzeichnet, daß die Auflade- und die Entwicklungseinrichtung (7,11) entlang von Führungen (22,23) mit einstellbarer Geschwindigkeit über das Aufzeichnungsmaterial (2) in seiner Gesamtlänge geführt werden.

7. Vorrichtung nach Anspruch 1, dadurch gekennzeichnet, daß das Aufzeichnungsmaterial (2) plan an einer plattenförmigen Halterung (12) anliegt.

8. Vorrichtung nach Anspruch 7, dadurch gekennzeichnet, daß die Halterung (12) eine Vakuumsaugplatte ist.

9. Vorrichtung nach den Ansprüchen 1 bis 8, dadurch gekennzeichnet, daß sie horizontal oder vertikal angeordnet ist.

## Claims

1. Device for the charging, exposure and development of light-sensitive recording material, having a charging, exposure and development device for dry or liquid toner, of which devices the charging device and the development device are displaceable over the recording material, the charging device and the development device being disposed in a common plane parallel to the recording material and at a spacing relative to one another, characterized in that the spacing between the charging device (7) and the development device (11) is adjustable and forms a slit (8) for the exposure of the recording material, and in that a first opaque screen (5) is fitted to the charging device (7) and a take-up roller (3) and a second opaque screen (6) is fitted to the development device (11) and a further take-up roller (4), these two screens preventing the incidence of light on the recording material (2) outside the slit (8).

2. Device according to Claim 1, characterized in that a respective slit diaphragm (9, 10) is fitted to the charging device and to the development device (7, 11), and in that the slit diaphragms are oriented obliquely and so as to converge in the direction of the recording material (2).

3. Device according to Claim 1, characterized in that the first and second screens (5, 6) are secured in each instance at that end of the charging device and development device (7, 11) which is situated further away from the slit (8).

4. Device according to Claim 1, characterized in that a connecting element (19) connects the charging device and development device (7, 11) to one another in the region of the slit (8).

5. Device according to Claim 4, characterized in that the connecting element (19) between the charging device and the development device is a cable which can be taken up onto a roller (21), and in that the roller (21) is fitted on the charging device (7).

6. Device according to Claim 1, characterized in that the charging device and the development device (7, 11) are guided along guides (22, 23) at adjustable speed over the recording material (2) in its entire length.

7. Device according to Claim 1, characterized in that the recording material (2) rests flat against a plate-shaped mounting (12).

8. Device according to Claim 7, characterized in that the mounting (12) is a vacuum suction plate.

9. Device according to Claims 1 to 8, characterized in that it is disposed horizontally or vertically.

## Revendications

1. Dispositif pour charger, exposer et développer un matériau d'enregistrement photosensible, comportant un dispositif de charge, un dispositif d'exposition et un dispositif de développement pour un toner sec ou un toner liquide, parmi lesquels le dispositif de charge et le dispositif de développement peuvent être déplacés au-dessus du matériau d'enregistrement, le dispositif de charge et le dispositif de développement étant disposés dans un plan commun parallèlement au matériau d'enregistrement et à distance l'un de l'autre, caractérisé en ce que la distance entre le dispositif de charge (7) et le dispositif de développement (11) est réglable et crée une fente (8) pour l'exposition du matériau d'enregistrement, et qu'un premier rideau opaque (5) est monté sur le dispositif de charge (7) et sur un rouleau de bobinage (3) et qu'un second rideau opaque (6) est monté sur le dispositif de développement (11) et sur un autre rouleau de bobinage (4), ces deux rideaux empêchant la lumière de tomber sur le matériau d'enregistrement (2) à l'extérieur de la fente (8).

2. Dispositif suivant la revendication 1, caractérisé par le fait qu'un diaphragme respectif à fente (9, 10) est monté sur le dispositif de charge (7) et sur le dispositif de développement (11) et que les diaphragmes à fente sont orientés obliquement et de manière à converger en direction du matériau d'enregistrement (2).

3. Dispositif selon la revendication 1, caractérisé en ce que les premier et second rideaux (5, 6) sont fixés respectivement sur l'extrémité du dispositif de charge (7) et sur l'extrémité du dispositif de développement (11), qui sont plus éloignées de la fente (8).

4. Dispositif selon la revendication 1, caractérisé en ce qu'un élément de liaison (19) relie entre eux le dispositif de charge (7) et le dispositif de développement (11) dans l'espace de la fente (8).

5. Dispositif selon la revendication 4, caractérisé en ce que l'élément de liaison (19) situé entre le dispositif de charge et le dispositif de développement est un câble pouvant être enroulé sur un rouleau (21) et que le rouleau (21) est monté sur le dispositif de charge (7).

6. Dispositif selon la revendication 1, caractérisé en ce que le dispositif de charge (7) et le dispositif de développement (11) sont guidés le long de guides (22, 23), à une vitesse réglable, au-dessus du matériau d'enregistrement (2), sur toute la longueur de ce dernier.

7. Dispositif selon la revendication 1, caractérisé en ce que le matériau d'enregistrement (2) est appliqué à plat sur un support en forme de plaque (12).

8. Dispositif selon la revendication 7, caractérisé en ce que le support (12) est une plaque aspirante à dépression.

9. Dispositif selon les revendications 1 à 8, caractérisé en ce qu'il est disposé horizontalement ou verticalement.
